# EUROPÄISCHE PATENTANMELDUNG

(11) **EP 4 782 783 A1**
(43) Veröffentlichungstag der Anmeldung: **29.07.2026**
(21) Anmeldenummer: 26150925.1
(22) Anmeldetag: 09.01.2026
(51) Int. Cl.: F41H 11/02

(54) **LUFTABWEHRSYSTEM**

(30) Priorität: 22.01.2025 DE 102025102199
(71) Anmelder: Elektrobit Automotive GmbH, 91058 Erlangen (DE)
(72) Erfinder: Asemann, Peter, 91058 Erlangen (DE)
(74) Vertreter: Aumovio Corporation

(57) **Zusammenfassung**

Die Erfindung betrifft ein Luftabwehrsystem (1) zur Abwehr von Flugkörpern (2a, 2b), insbesondere von Drohnen, umfassend
- wenigstens einen Sensor-Knoten (3a, 3b), wobei der wenigstens eine Sensor-Knoten (3a, 3b) mindestens ein Sensorsystem (4) zur Abtastung eines Überwachungsraums (5) und zur Erfassung von im Überwachungsraum (5) befindlichen Flugkörpern (2a, 2b) aufweist;
- wenigstens einen Effektor-Knoten (6a, 6b), wobei der wenigstens eine Effektor-Knoten (6a, 6b) mindestens ein Abwehrsystem (7) zur Neutralisierung von Flugkörpern (2a, 2b) aufweist; und
- wenigstens einen Verarbeitungsknoten (8), wobei der wenigstens eine Verarbeitungsknoten (8) dazu eingerichtet ist, Sensordaten des wenigstens einen Sensor-Knotens (3a, 3b) zu empfangen und auf Grundlage der Sensordaten den wenigstens einen Effektor-Knoten (6a, 6b) so zu steuern, dass der erkannte Flugkörper (2a, 2b) im Überwachungsraum (5) neutralisiert wird;
wobei die Knoten (3a, 3b, 6a, 6b, 8) modulare und separat handhabbare Knoten (3a, 3b, 6a, 6b, 8) sind, die miteinander signalübertragend verbindbar oder verbunden sind. Ferner betrifft die Erfindung ein Verfahren zum Abwehren von Flugkörpern (2a, 2b), insbesondere von Drohnen.

## Beschreibung

Die Erfindung betrifft ein Luftabwehrsystem zur Abwehr von Flugkörpern, insbesondere von Drohnen. Ferner umfasst die Erfindung ein Verfahren zur Abwehr von derartigen Flugkörpern.

Luftabwehrsysteme zur Detektion und Neutralisierung von Flugkörpern, insbesondere Drohnen, sind in der modernen Verteidigungstechnologie zunehmend erforderlich. Bekannte Systeme zur Drohnenabwehr verwenden typischerweise ortsfeste und in ihrer Funktion vorab konfigurierte Komponenten, die nur eingeschränkt auf wechselnde Bedrohungslagen und verschiedene Umgebungen reagieren können. Bisher bekannte Luftabwehrsysteme sind wenig flexibel und schwer an unterschiedliche Einsatzanforderungen anpassbar. Die Komponenten solcher Systeme sind in der Regel fest integriert, was eine modulare Anpassung und einen gezielten Austausch erschwert.

Aus der DE 10 2014 014 117 A1 geht beispielsweise eine Abwehrvorrichtung zum Bekämpfen eines unbemannten Luftfahrzeugs, umfassend eine Kommunikationseinrichtung, die zum Empfangen einer von wenigstens einer externen Signalquelle gesendeten Kommunikationsinformation ausgebildet ist, eine Abstrahleinrichtung, die zur Erzeugung und Abstrahlung eines hochenergetischen elektromagnetischen Pulses bei einer Auslösung der Abstrahleinrichtung ausgebildet ist, und eine Steuereinrichtung, die ausgebildet ist, eine Abstrahlung des hochenergetischen elektromagnetischen Pulses in Abhängigkeit einer durch die Kommunikationseinrichtung empfangenen Kommunikationsinformation auszulösen.

Die Aufgabe der vorliegenden Erfindung besteht darin, ein modulares und flexibles Luftabwehrsystem vorzuschlagen, das einen definierten Überwachungsraum großflächig gegen insbesondere feindliche Flugkörper verteidigen kann. Die Aufgabe wird gelöst durch den jeweiligen Gegenstand von Patentanspruch 1 und Patentanspruch 11. Bevorzugte Ausführungsformen sind Gegenstand der abhängigen Ansprüche.

Ein erfindungsgemäßes Luftabwehrsystem zur Abwehr von Flugkörpern, insbesondere von Drohnen, umfasst wenigstens einen Sensor-Knoten, wobei der wenigstens eine Sensor-Knoten mindestens ein Sensorsystem zur Abtastung eines Überwachungsraums und zur Erfassung von im Überwachungsraum befindlichen Flugkörpern aufweist, wenigstens einen Effektor-Knoten, wobei der wenigstens eine Effektor-Knoten mindestens ein Abwehrsystem zur Neutralisierung von Flugkörpern aufweist, und wenigstens einen Verarbeitungsknoten, wobei der wenigstens eine Verarbeitungsknoten dazu eingerichtet ist, Sensordaten des wenigstens einen Sensor-Knotens zu empfangen und auf Grundlage der Sensordaten den wenigstens einen Effektor-Knoten so zu steuern, dass der erkannte Flugkörper im Überwachungsraum neutralisiert wird, wobei die Knoten modulare und separat handhabbare Knoten sind, die miteinander signalübertragend verbindbar oder verbunden sind.

Vorteilhaft ermöglicht das Luftabwehrsystem eine flexible Anpassung an unterschiedliche Bedrohungsszenarien durch seine modulare Struktur und die Möglichkeit der gezielten Steuerung des wenigstens einen Effektor-Knotens. Der modulare Aufbau des Luftabwehrsystems ermöglicht eine hohe Flexibilität und einfache Anpassbarkeit der Komponenten.

Knoten, auch Knotenpunkte oder im Englischen "nodes" genannt, sind einzelne Einheiten oder Module innerhalb eines Netzwerks mit einer Vielzahl Knoten, die signalübertragend verbunden sind und Informationen miteinander austauschen können. Ein Knoten kann z.B. ein Sensor, ein Verarbeitungsmodul oder ein Effektor sein, der spezifische Aufgaben innerhalb des Gesamtsystems erfüllt. In einem vernetzten System arbeiten mehrere oder alle Knoten koordiniert, um eine gemeinsame Funktion zu erfüllen, wie etwa die Überwachung und Verteidigung des Überwachungsraums, also eines Luftraums, und ggfs. zusätzlich die Bereitstellung von Positionsdaten.

Wenn ein Knoten eines Netzwerks "modular" und "separat handhabbar" ist, bedeutet das im Rahmen dieser Erfindung, dass der jeweilige Knoten eigenständig innerhalb des Netzwerks betrachtet, bearbeitet oder ausgetauscht werden kann, ohne dass die anderen Knoten oder das gesamte Netzwerk wesentlich davon betroffen sind. Dadurch werden die Flexibilität, Wartungsfreundlichkeit und Skalierbarkeit des Netzwerks gesteigert. Ein modularer Knoten ist so gestaltet, dass er eine unabhängige Funktion innerhalb des Netzwerks übernimmt. Das bedeutet, dass seine Aufgaben oder seine Rolle im Netzwerk klar definiert sind und dass er eigenständig funktionieren kann. Das Netzwerk kann so einfach erweitert oder verkleinert werden, wobei einzelne modulare Knoten klar voneinander getrennt sind. Jeder Knoten erfüllt eine spezifische Aufgabe, die durch andere Knoten nicht beeinflusst wird. Außerdem können einzelne Knoten einfach ausgetauscht oder aktualisiert werden, ohne die übrigen Knoten zu beeinflussen. Die separate Handhabbarkeit bedeutet, dass ein Knoten unabhängig von anderen Knoten gesteuert, modifiziert oder repariert werden kann. Wenn ein Knoten beispielsweise ausfällt oder ein Problem oder Fehler auftritt, kann dieser Knoten isoliert und das Problem bzw. der Fehler lokal behoben werden, ohne dass das gesamte Netzwerk beeinträchtigt wird.

Durch die Modularität und die separate Handhabbarkeit kann das Luftabwehrsystem ad-hoc aufgebaut und eingerichtet werden. Die Knoten können kabellos und/oder kabelgebunden miteinander und ggfs. mit weiteren Einrichtungen signalübertragend verbunden sein oder werden. Die Knoten können kompakt ausgebildet sein, um einen schnellen und flexiblen Einsatz in verschiedenen Geländearten zu ermöglichen. Die Knoten können in Form von tragbaren Vorrichtungen, wie bspw. Kisten oder Boxen räumlich begrenzt sein, die von ein oder zwei Personen getragen werden können.

"Signalübertragend verbunden" bedeutet, dass zwei Komponenten, insbesondere Knoten, aktuell physisch oder drahtlos miteinander verbunden sind und Signale direkt austauschen können. "Signalübertragend verbindbar" hingegen bedeutet, dass zwei Komponenten, insbesondere Knoten, so gestaltet sind, dass sie sich bei Bedarf miteinander verbinden lassen, um Signale zu übertragen.

Das jeweilige Sensorsystem ist zur Erzeugung von Merkmalen des Überwachungsraums eingerichtet. Das jeweilige Sensorsystem erzeugt Sensordaten über im Überwachungsraum befindliche Flugkörper.

Nach einem Ausführungsbeispiel ist der jeweilige Sensor-Knoten dazu eingerichtet, feindliche Flugkörper, insbesondere feindliche Drohnen, von anderen Objekten, insbesondere von freundlichen Flugkörpern bzw. Drohnen, zu unterscheiden. Das jeweilige Sensorsystem oder der jeweilige Sensor-Knoten, umfassend ein oder mehrere Sensorsysteme, ist demnach in einer Ausführungsform dazu eingerichtet, Sensordaten direkt zur Erkennung von Flugkörpern, insbesondere feindlichen und ggfs. freundlichen Flugkörpern, auszuwerten. Alternativ ist der wenigstens eine Verarbeitungsknoten dazu eingerichtet, die Sensordaten zu empfangen und durch Auswertung von Mess- bzw. Sensordaten Flugkörper zu erkennen, und insbesondere feindliche Flugkörper, insbesondere feindliche Drohnen, von anderen Flugkörpern, insbesondere von freundlichen Flugkörpern bzw. Drohnen, zu unterscheiden.

Der Begriff "Überwachungsraum" beschreibt den räumlichen Bereich oder das spezifische Gebiet, das von einem oder mehreren Sensorsystemen bzw. Sensoren eines oder mehrerer Sensor-Knoten erfasst und überwacht werden kann. Der Überwachungsraum definiert dabei die räumlichen Grenzen und die Art der Umgebung, die durch die Sensorsysteme hinsichtlich bestimmter Parameter oder Ereignisse beobachtet werden kann. Ein Überwachungsraum eines Bewegungssensors kann in diesem Sinn beispielsweise ein festgelegter Radius um den jeweiligen Sensor-Knoten sein, innerhalb dessen Positionen, Ausrichtungen und/oder Bewegungen von Flugkörpern erkannt werden. Denkbar ist, dass mehrere Sensorsysteme unterschiedliche, überwachbare bzw. abtastbare Bereiche aufweisen, die sich wenigstens bereichsweise überlappen. Der Überwachungsraum entspricht dann dem Gesamtraum aller durch alle Sensorsysteme abtastbaren Bereiche bzw. Räume.

Die Sensordaten des jeweiligen Sensorsystems können mit Hilfe von künstlicher Intelligenz ausgewertet werden, um insbesondere zwischen freundlichen und feindlichen Drohnen und/oder Vögeln oder anderen Flugobjekten zu unterscheiden. Ferner kann "Machine Learning" verwendet werden, um Modelle zu erstellen, die aus Sensordaten des jeweiligen Sensor-Knotens lernen und Muster erkennen können. Dadurch kann die Flugkörpererkennung verbessert werden.

Das Abwehrsystem des jeweiligen Effektor-Knotens ist dazu eingerichtet, physische oder elektronische Gegenmaßnahmen zur Neutralisierung auszuführen. Der Begriff Neutralisierung umfasst eine Vielzahl von Maßnahmen, die darauf abzielen, die Bedrohung durch eine Drohne zu beseitigen oder unschädlich zu machen, unabhängig von der spezifischen Methode. Unter Neutralisierung ist insbesondere eine Abwehr von Flugkörpern zu verstehen, wonach der Flugkörper, insbesondere eine im Überwachungsraum erkannte Drohne, abgehalten oder abgefangen wird, ohne diese notwendigerweise zu zerstören. Ferner umfasst der Begriff Neutralisierung auch eine Beschädigung des im Überwachungsraum erkannten Flugkörpers, wobei dieser so beeinträchtigt wird, dass seine Funktionalität eingeschränkt wird, eine Störung des im Überwachungsraum erkannten Flugkörpers, wobei Signale oder Steuerungsmechanismen des Flugkörpers gestört werden, sodass sie nicht mehr kontrolliert werden kann, und/oder eine Zerstörung des im Überwachungsraum erkannten Flugkörpers, wobei der Flugkörper, beispielsweise durch Abschuss, komplett ausgeschaltet oder physisch zerstört wird.

Der wenigstens eine Verarbeitungsknoten ist zum Auswählen, Aktivieren und Deaktivieren des wenigstens einen Sensor-Knotens sowie zum Empfangen und Auswerten sowie ggfs. Abrufen und/oder Speichern von erfassten Sensordaten des jeweiligen Sensorsystems des wenigstens einen Sensor-Knotens ausgebildet. Ferner ist der jeweilige Verarbeitungsknoten zum Auswählen, Aktivieren und Deaktivieren des wenigstens einen Effektor-Knotens sowie zur Steuerung des jeweiligen Abwehrsystems des wenigstens einen Effektor-Knotens ausgebildet. Der Verarbeitungsknoten fungiert als Zielzuweisungsserver zur Erkennung und Definition von zu neutralisierenden Flugobjekten sowie zur Zuweisung von Aufgaben an einen oder mehrere damit verbundene Knoten. Der Verarbeitungsknoten ist also eine Recheneinheit zur Verarbeitung von Daten und Informationen innerhalb des Netzwerks. Denkbar ist, dass mehrere Verarbeitungsknoten vorgesehen sind, die mit nur einem Teil von lokal näheren Knoten signalübertragend verbunden oder verbindbar sind.

Vorzugsweise ist der wenigstens eine Verarbeitungsknoten mit mehreren Sensor-Knoten und mehreren Effektor-Knoten signalübertragend verbunden, wobei der wenigstens eine Verarbeitungsknoten dazu eingerichtet ist, auf Grundlage von Sensordaten wenigstens eines der Sensorsysteme der Sensor-Knoten auszuwählen und zu aktivieren und die übrigen Sensorsysteme zu deaktivieren, sowie wenigstens ein Abwehrsystem der Effektor-Knoten auszuwählen und zur Neutralisierung des erkannten Flugkörpers zu steuern. Je nach Art, Anzahl oder Position und/oder Lage des Fremdkörpers können mehrere Sensor-Knoten und/oder mehrere Effektor-Knoten ausgewählt werden. Durch das Auswählen und Aktivieren mehrere Sensor-Knoten kann eine Erkennung des im Überwachungsraum befindlichen Flugkörpers genauer erfolgen bzw. optimiert werden. Durch das Auswählen und Aktivieren der Effektor-Knoten kann eine Neutralisierung des erkannten Flugkörpers effektiver gestaltet werden. Bei unterschiedlich gestalteten Abwehrsystemen kann bzw. können zudem ein oder mehrere bestimmte Abwehrsysteme ausgewählt und aktiviert werden, um sicherzustellen, dass beispielsweise eine Gefährdung von im Bereich des jeweiligen Effektor-Knotens befindlichen Menschen ausgeschlossen wird. Ferner kann so die Art der Neutralisierung konkretisiert werden. Dies verbessert die Effizienz des Systems und reduziert den Energieverbrauch.

Bevorzugt sind die Knoten mittels eines dienstorientierten Protokolls signalübertragend verbindbar oder verbunden. Dies erleichtert die Kommunikation zwischen den Knoten und erhöht dadurch die Systemkompatibilität. Die Knoten können z. B. über Ethernet untereinander verbunden sein. Ferner können sie sich und andere Komponenten über das genannte dienstorientierte Protokoll automatisch entdecken und identifizieren, beispielsweise über eine SOME/IP-Service-Erkennung ("SOME/IP" steht für "Skalierbare serviceorientierte Middleware über IP"). SOME/IP ist ein Kommunikationsprotokoll, das sich vorteilhaft für das vernetzte System des hier vorgeschlagenen Luftabwehrsystems eignet. Es ermöglicht die Kommunikation zwischen verschiedenen elektronischen Einheiten und/oder Steuergeräten. Im Luftabwehrsystem ist das SOME/IP-Protokoll verwendbar, um eine standardisierte, dienstorientierte und flexible Kommunikation zwischen den verschiedenen modularen Knoten, wie dem jeweiligen Sensor-Knoten, dem jeweiligen Effektor-Knoten und dem jeweiligen Verarbeitungsknoten, zu ermöglichen. Mithin ermöglicht das dienstorientierte Protokoll eine robuste, skalierbare und effiziente Lösung für die Kommunikation zwischen den verschiedenen Knoten des Luftabwehrsystems.

Selbstverständlich sind auch andere dienstorientierte Protokolle einsetzbar, die sich für den Einsatz in einem modularen und verteilten Luftabwehrsystem eignen.

Aufgrund der Kommunikation mehrerer Knoten untereinander können sogenannte "Single Points of Failure" vermieden werden. Zudem sind eine einfache Reparatur sowie ein schneller Austausch von Komponenten, insbesondere Knoten, möglich, ohne die Sicherheit und die Funktionsweise des gesamten Luftabwehrsystems zu gefährden. Einzelne Knoten können einfach aus dem System entfernt oder in das System ergänzt werden.

Nach einer Ausführungsform ist der wenigstens eine Verarbeitungsknoten dazu eingerichtet, auf Grundlage der erfassten Sensordaten eine Position, eine Lage, eine Ausrichtung und/oder einen Bewegungsvektor des erkannten Flugkörpers zu bestimmen und das wenigstens eine Abwehrsystem des jeweiligen Effektor-Knotens basierend auf der bestimmten Position, der bestimmten Lage, der bestimmten Ausrichtung und/oder des bestimmten Bewegungsvektors des Flugkörpers zu steuern. Diese Funktionen ermöglichen eine präzise Nachführung des Abwehrsystems auf den im Überwachungsraum erkannten Flugkörper. Auf Grundlage der erkannten Flugkörperpositionen und Bewegungsvektoren des erkannten Flugkörpers kann der wenigstens eine Verarbeitungsknoten den jeweiligen Effektor-Knoten steuern. Der wenigstens eine Verarbeitungsknoten kann hierzu die Sensordaten von mehreren Sensor-Knoten sammeln und eine Fusion der Sensordaten ausführen, um eine effektive Steuerung des jeweiligen Effektor-Knotens zu realisieren.

Bevorzugt umfasst der wenigstens eine Sensor-Knoten, der wenigstens eine Verarbeitungsknoten und/oder der wenigstens eine Effektor-Knoten ein Ortungs-Modul. Das Ortungs-Modul ermöglicht eine genaue Lokalisierung des jeweiligen Knotens im Raum. Der wenigstens eine Verarbeitungsknoten ist dazu eingerichtet, Positionsdaten des jeweiligen Ortungs-Moduls zu empfangen und diese Positionsdaten zur Bestimmung der Position, der Lage, der Ausrichtung und/oder des Bewegungsvektors des im Überwachungsraum erkannten Flugkörpers zu verwenden. Der wenigstens eine Verarbeitungsknoten ist ferner dazu eingerichtet, anhand der Positionsdaten der unterschiedlichen Knoten eine Gruppierung von Knoten vorzunehmen, um eine Signalübermittelung zwischen bestimmten Knoten der jeweiligen Gruppe zu ermöglichen und die gesamte Datenmenge innerhalb des Netzwerks zu reduzieren. Mit anderen Worten können Server, indem die Positionen aller Knoten im Raum bekannt sind, bestimmte Sensorsysteme bzw. Sensor-Knoten und Abwehrsysteme bzw. Effektor-Knoten abonnieren, die ihnen näher sind als anderen Servern oder Knoten, wobei ein globaler Zeitstempel verteilt wird, der im gesamten Netzwerk verwaltet wird. Wenn ein Server oder Knoten Sensordaten empfängt, kann er eine Sensorfusion durchführen, Bedrohungen identifizieren und dann gegebenenfalls einen oder mehrere Effektor-Knoten im effektiven Kampfbereich Maßnahmen zur Bekämpfung der Bedrohung zuweisen. Das Ortungs-Modul kann ein satellitengestütztes Navigationssystem wie bspw. "GPS" (Global Positioning System) und/oder "Galileo" verwenden, um die Position des jeweiligen Knotens zu berechnen.

Das Luftabwehrsystem umfasst in einem Ausführungsbeispiel wenigstens ein Gateway zur Übermittelung von Daten des wenigstens einen Sensor-Knotens, des wenigstens einen Verarbeitungsknotens und/oder des wenigstens einen Effektor-Knotens an eine externe Empfangseinrichtung. Dies erleichtert die Fernüberwachung und Steuerung des Luftabwehrsystems. Die externe Empfangseinrichtung kann eine militärische Kommandozentrale oder ein weiteres Luftabwehrsystem sein. Das Gateway kann aggregierte Informationen an die externe Empfangseinrichtung übermitteln oder diese Informationen zum Abruf bereitstellen, um beispielsweise auf verstärkte Drohnenaktivitäten mit zusätzlichen Abwehrmaßnahmen reagieren zu können.

Vorteilhaft umfasst das mindestens eine Sensorsystem einen bildgebenden Sensor, einen Infrarot-Sensor, einen Radarsensor, einen LIDAR-Sensor, einen LADAR-Sensor, einen akustischen Sensor und/oder einen Sensor zum Erfassen einer elektromagnetischen Signatur des Flugkörpers. Durch unterschiedliche Sensortypen kann eine hohe Flexibilität bei der Erkennung verschiedener Bedrohungen im Überwachungsraum erreicht werden.

Vorzugsweise umfasst das mindestens eine Abwehrsystem eine auf einer um eine horizontale Achse und/oder eine vertikale Achse verschwenkbare Schussvorrichtung.

Dies erhöht die Präzision bei der Ausrichtung des Abwehrsystems auf den Flugkörper. Die Schussvorrichtung kann mittels Schrittmotoren präzise auf die von dem wenigstens einen Verarbeitungsknoten berechneten Flugkörperpositionen ausgerichtet werden. Die Schussvorrichtung kann auf einer Halterung montiert sein, die die Verschwenkung um die genannten Achsen ermöglicht.

Die Schussvorrichtung des mindestens einen Abwehrsystems umfasst vorzugsweise eine projektilbasierte Abschusseinrichtung. Unter einer projektilbasierten Abschusseinrichtung sind Geräte zu verstehen, die Projektile durch eine treibende Energieform - sei es komprimierte Luft, CO₂ oder chemische Explosion - beschleunigen und abfeuern. Die Schussvorrichtung weist bevorzugt ein Magazin zur Aufnahme von Munition in Form von einer Vielzahl an bspw. Kugeln, insbesondere Metall- oder Kunststoffkugeln, auf. Die Schussvorrichtung ist dazu ausgebildet, die Munition auf das ausgewählte Ziel, insbesondere Propeller, Elektronik und/oder Sprengstoffe des erkannten Flugkörpers, abzufeuern. Die Schussvorrichtung kann eine Selbstladefunktion aufweisen.

Eine mit komprimierter Luft oder CO₂ betriebene Schussvorrichtung kann eine Paintball-ähnliche Vorrichtung sein, die Munition in Form von festen Plastikkugeln oder speziellen Kugeln mit undurchsichtigem Klebstoff abfeuern kann, um Systeme des Flugkörpers, wie Kameras oder Propeller, funktionsunfähig zu machen. Durch Verwendung von Luftdrucktechnologie kann sichergestellt werden, dass nur eine geringe Wärmeabstrahlung, und weniger Geräuschentwicklung erfolgt und dass die Gefahr für eigene Truppen oder Einrichtungen in der Schusslinie minimiert wird. Zudem kann eine umweltfreundliche Betriebsweise realisiert werden. Diese Ausführungsform ist besonders geeignet für die Zerstörung kleinerer Flugkörper.

Das jeweilige Abwehrsystem kann auch Laser oder Mikrowellenemitter als Schussvorrichtung aufweisen, um den Flugkörper oder die Elektronik des Flugkörpers zu blenden oder zu zerstören.

Ferner bevorzugt ist die Munition des mindestens einen Abwehrsystems derart ausgebildet, dass sie sich nach dem Abfeuern auf den im Überwachungsraum befindlichen Flugkörper zeitabhängig fragmentiert. So wird sichergestellt, dass die Munition nach Abschuss nach einer bestimmten Distanz automatisch zerfällt bzw. unschädlich gemacht wird, um das Risiko von Querschlägern zu minimieren. Die Neutralisierung des Flugkörpers wird dadurch maximiert und gleichzeitig werden Kollateralschäden und Verletzungen von Personen oder Objekten minimiert. Unter sich fragmentierender Munition ist demnach keine Munition zu verstehen, die erst beim Auftreffen auf ein Ziel oder in der Nähe eines Ziels in kleinere Teile zerfällt (Schadensmaximierung), sondern deutlich früher, um umgekehrt sicherzustellen, dass ab einer vordefinierten Zeit nach dem Abfeuern kein Schaden durch das abgefeuerte Geschoss mehr entstehen kann. Mit solchen Munitionstypen kann die Sicherheit von Personen und Objekten, die sich im oder im Umfeld des Systems befinden, maximiert werden, auch wenn bei Betätigung der Abwehrsysteme das Ziel verfehlt wird.

Ergänzend kann die Abwehr von Flugkörpern im Nahbereich auch durch mit Hochdruck verschossene Flüssigkeiten erfolgen, die zähflüssig, korrosiv, brennbar, adhäsiv, undurchsichtig, oder mit elektromagnetische Strahlungen störenden Eigenschaften sein bzw. ausgestattet sein können, um Flugkörper zu beschädigen, deren Sicht zu vermindern, deren Steuerung zu behindern, oder deren Flugeigenschaften negativ zu beeinflussen bzw. die Flugfähigkeit aufzuheben oder von den Flugkörpern transportierte Kampfmittel zu neutralisieren. Die Verwendung von Flüssigkeiten kann ähnlich wie die Verwendung von selbstfragmentierender Munition die negativen Effekte niedergehender Geschossteile reduzieren oder komplett vermeiden.

Ferner können Effektoren auch Nebelwerfer sein, die einen Nebel erzeugen, welcher Flugkörpern die Sicht nimmt. Vorteilhaft kann der Nebel aus Substanzen erzeugt werden, die am Flugkörper anhaften und dort z.B. optische Sensoren bedecken.

Die Verwendung von Netzwerfern zur Blockade des berechneten Flugweges eines Flugkörpers ist ergänzend möglich.

Zur Bekämpfung größerer Flugkörper mit Verbrennungsmotor können Abwehrsysteme eingesetzt werden, die die Luftzufuhr des Flugkörpers behindern oder stören und damit den Flugkörper zum Absturz bringen können. Diese Abwehrsysteme können Geschosse in die Flugbahn des Flugkörpers schießen, die dort Substanzen freisetzen, welche bei Ansaugung durch den Flugkörper den Betrieb des Verbrennungsmotors behindern. Dies können brandhemmende oder brandbeschleunigende Chemikalien sein, z. B. auch Sauerstoff, oder Partikel, die den Motor oder den Luftfilter des Flugkörpers zusetzen.

Ein Verfahren zum Abwehren von derartigen Flugkörpern umfasst gemäß einem zweiten Erfindungsaspekt die Schritte: Bereitstellen eines Luftabwehrsystems, aufweisend wenigstens einen Sensor-Knoten, wobei der wenigstens eine Sensor-Knoten mindestens ein Sensorsystem zur Abtastung eines Überwachungsraums und zur Erfassung von im Überwachungsraum befindlichen Flugkörpern aufweist; wenigstens einen Effektor-Knoten, wobei der wenigstens eine Effektor-Knoten mindestens ein Abwehrsystem zur Neutralisierung von Flugkörpern aufweist; und wenigstens einen Verarbeitungsknoten, wobei die Knoten modulare und separat handhabbare Knoten sind, die miteinander signalübertragend verbindbar oder verbunden sind, und wobei der wenigstens eine Verarbeitungsknoten die Sensordaten des wenigstens einen Sensor-Knotens empfängt und auf Grundlage der Sensordaten den wenigstens einen Effektor-Knoten so steuert, dass der erkannte Flugkörper im Überwachungsraum neutralisiert wird.

Vorzugsweise ist der wenigstens eine Verarbeitungsknoten mit mehreren Sensor-Knoten und mehreren Effektor-Knoten signalübertragend verbunden, wobei der wenigstens eine Verarbeitungsknoten auf Grundlage von Sensordaten wenigstens ein Sensorsystem der Sensor-Knoten auswählt und aktiviert und die übrigen Sensorsysteme deaktiviert, und wobei wenigstens ein Abwehrsystem der Effektor-Knoten ausgewählt und zur Neutralisierung des erkannten Flugkörpers gesteuert wird.

Vorteilhaft bestimmt der wenigstens eine Verarbeitungsknoten auf Grundlage der Sensordaten eine Position, eine Lage, eine Ausrichtung und/oder einen Bewegungsvektor des erkannten Flugkörpers und steuert den wenigstens einen Effektor-Knoten basierend auf der bestimmten Position, der bestimmten Lage, der bestimmten Ausrichtung und/oder des bestimmten Bewegungsvektors des Flugkörpers. Diese Steuerung verbessert die Präzision des Systems und ermöglicht eine gezielte Abwehr von Bedrohungen.

Bevorzugt führt der wenigstens eine Verarbeitungsknoten eine Sensorfusion aus. Dadurch kann die Genauigkeit und Zuverlässigkeit der Sensordaten erhöht werden. Als Sensorfunktion ist die Kombination und Verarbeitung von Informationen, die von verschiedenen Sensor-Knoten innerhalb eines Luftabwehrsystems gesammelt werden, zu verstehen. Aus den Sensordaten der verschiedenen Sensorsysteme bzw. Sensoren kann ein vollständigeres, genaueres und verlässlicheres Gesamtbild der Umgebung und des Überwachungsraums des Luftabwehrsystems sowie potenzieller Bedrohungen innerhalb dieses Überwachungsraums geschaffen werden. Der wenigstens eine Effektor-Knoten wird auf Grundlage der mittels Sensorfusion generierten Daten bevorzugt so gesteuert, dass der erkannte Flugkörper im Überwachungsraum neutralisiert wird.

Das Verfahren sieht zudem bevorzugt vor, dass die Steuerung des wenigstens einen Effektor-Knotens auf Grundlage von mittels eines jeweiligen Ortungs-Moduls des wenigstens einen Sensor-Knotens, des wenigstens einen Verarbeitungsknotens und/oder des wenigstens einen Effektor-Knotens bereitgestellten Positions- und/oder Lagedaten erfolgt. Alternativ oder ergänzend werden mittels wenigstens eines Gateways Daten des wenigstens einen Sensor-Knotens, des wenigstens einen Verarbeitungsknotens und/oder des wenigstens einen Effektor-Knotens an eine externe Empfangseinrichtung übermittelt.

Im Übrigen wird hinsichtlich des Verfahrens zum Abwehren von derartigen Flugkörpern auf die Ausführungen zum ersten Erfindungsaspekt, betreffend das erfindungsgemäße Luftabwehrsystem, verwiesen, die hierauf analog anwendbar sind.

Im Folgenden wird ein Ausführungsbeispiel der Erfindung anhand der Zeichnungen näher erläutert. Gleiche Elemente sind dabei mit dem gleichen Bezugszeichen versehen. Es zeigt
- Fig. 1: eine stark schematische Darstellung eines erfindungsgemäßen Luftabwehrsystems, und
- Fig. 2: eine Blockdarstellung zur Veranschaulichung eines erfindungsgemäßen Verfahrens zur Abwehr von Flugkörpern.

Figur 1 zeigt ein erfindungsgemäßes Luftabwehrsystem 1 zur Abwehr von Flugkörpern 2a, 2b, hier von Drohnen. Mit dem Luftabwehrsystem 1 können Truppen und Einrichtungen vor feindlichen Drohnenangriffen großflächig geschützt werden. Vorliegend sind beispielhaft zwei Flugkörper 2a, 2b dargestellt, die sich innerhalb eines vom Luftabwehrsystem 1 abtastbaren bzw. überwachbaren Überwachungsraumes 5 befinden. Das Luftabwehrsystem 1 ist in der Lage, Flugkörper 2a, 2b zu erkennen, freundliche von feindlichen Flugkörpern zu unterscheiden, also bestimmte Flugkörper 2a, 2b zu identifizieren, und entsprechende Maßnahmen einzuleiten, um Flugkörper 2a, 2b gezielt zu neutralisieren.

Das Luftabwehrsystem 1 ist ein verteiltes System bzw. Netzwerk vieler kleiner separat handhabbarer, modularer Komponenten bzw. Knoten. Das Luftabwehrsystem 1 umfasst in diesem Ausführungsbeispiel und lediglich zur Veranschaulichung des vorteilhaften Aufbaus des Netzwerks zwei Sensor-Knoten 3a, 3b, zwei Effektor-Knoten 6a, 6b und einen Verarbeitungsknoten 8. Die Knoten 3a, 3b, 6a, 6b, 8 können in tragbaren Vorrichtungen, wie Kisten oder Boxen, transportiert, gelagert und eingerichtet werden. Mithin sind mindestens die genannten, verschiedenen Typen von Knoten im Netzwerk integriert. Die Knoten 3a, 3b, 6a, 6b, 8 können nach der Positionierung und ggfs. Ausrichtung mittels Ethernet, also kabelgebunden, signalübertragend verbunden werden.

Das Netzwerk des Luftabwehrsystems 1 richtet sich dabei selbstständig ein, wobei die Knoten 3a, 3b, 6a, 6b, 8 über ein dienstorientiertes Protokoll, hier z. B. SOME-IP, einander erkennen und ihre Verbindung bzw. Kommunikation selbsttätig einrichten.

Das Luftabwehrsystem 1 lässt sich also ad-hoc aufbauen und richtet sich aufgrund des genannten Kommunikationsprotokolls selbst ein.

Das Luftabwehrsystem 1 stellt eine effiziente, kostengünstige Abwehr gegen feindliche bspw. Drohnenangriffe bereit, wobei der Aufbau, die Instandhaltung sowie die Erweiterung der Knoten 3a, 3b, 6a, 6b, 8 in einfacher Weise möglich ist. Damit kann der abgetastete Überwachungsraum 5 eingerichtet und ggfs. erweitert werden.

Jeder der beiden Sensor-Knoten 3a, 3b weist ein separates Sensorsystem 4 zur Abtastung des Überwachungsraums 5 des Luftabwehrsystems 1 auf. In dem Überwachungsraum 5 können die Sensorsysteme 4 bzw. die Sensor-Knoten 3a, 3b befindliche Flugkörper 2a, 2b erfasst werden. Je nach Anforderung können natürlich auch mehr als zwei Sensor-Knoten 3a, 3b vorgesehen sein, wobei die Sensorsysteme 4 der Sensor-Knoten 3a, 3b auf unterschiedlichen Messprinzipien basieren können. Eines oder mehrere Sensorsysteme 4 kann bzw. können als bildgebender Sensor, als Infrarot-Sensor, als Radarsensor, als LIDAR-Sensor, als LADAR-Sensor, als akustischer Sensor und/oder als Sensor zum Erfassen einer elektromagnetischen Signatur des Flugkörpers 2a, 2b ausgebildet sein. Ein, mehrere oder alle Sensorsysteme 4 können künstliche Intelligenz (KI) nutzen, um erkannte Flugkörper 2a, 2b dahingehend zu analysieren, ob es sich um freundliche Flugkörper bzw. Drohnen, feindliche Flugkörper bzw. Drohnen oder lediglich um Vögel oder andere Flugkörper handelt.

Jeder der Effektor-Knoten 6a, 6b weist vorliegend ein Abwehrsystem 7 zur Neutralisierung von Flugkörpern 2a, 2b auf. Das jeweilige Abwehrsystem 7 weist beispielsweise eine Halterung 14 zur Aufnahme einer Schussvorrichtung 12 auf, wobei die Halterung derart ausgebildet ist, dass die Schussvorrichtung 12 hier zumindest um eine horizontale Achse und/oder eine vertikale Achse verschwenkt werden kann. Die Schussvorrichtung 12 kann also derart gesteuert werden, dass sie einem erkannten Flugkörper 2a, 2b folgt und ggfs. eine Neutralisierungsmaßnahme einleitet bzw. ausführt. Die Schussvorrichtung 12 kann also automatisch auf die vom Verarbeitungsknoten 8 berechnete Positionen und Bewegung des jeweiligen Flugkörper 2a, 2b ausgerichtet werden. Dabei werden die bekannte Position, der Bewegungsvektor und eine lokal berechnete Korrektur berücksichtigt, um die Positionsänderung des Ziels seit der Erfassung mittels den Sensor-Knoten 3a, 3b zu kompensieren. Ebenso werden die Geschwindigkeit der Gegen- bzw. Neutralisierungsmaßnahme, z. B. die Fluggeschwindigkeit von abgeschossener Munition, die Entfernung des Abwehrsystems 7 zum Ziel sowie ggfs. Wetterverhältnisse, insbesondere Niederschlag und/oder Wind, berücksichtigt.

Das jeweilige Abwehrsystem 7 kann eine projektilbasierte Abschussvorrichtung sein oder umfassen. Munition 13 des Abwehrsystems 7 bzw. der Schussvorrichtung 12 ist dabei derart ausgebildet, dass sie sich nach dem Abfeuern zeitabhängig, also nach einer gewissen Distanz, selbstfragmentiert. Damit kann insbesondere bei einem Fehlschuss bzw. einem Querschläger verhindert werden, dass die Munition 13 im Überwachungsraum 5 oder im Umfeld des Überwachungsraums 5 befindliche Menschen oder Einrichtungen gefährdet werden. Die Effektor-Knoten 6a, 6b weisen also Waffen, die in der Lage sind, feindliche Drohnen abzuwehren, abzuschießen oder zu zerstören. Denkbar ist, dass wenigstens einer der Effektor-Knoten 6a, 6b ein Störsender oder dergleichen ist oder umfasst.

Der Verarbeitungsknoten 8 ist dazu eingerichtet, Sensordaten der Sensorsysteme 4 der Sensor-Knoten 3a, 3b zu empfangen und Sensorfusion durchzuführen. In einem ersten Verfahrensschritt 100 nach Figur 2 werden durch die Sensorsysteme 4 der Sensor-Knoten 3a, 3b Sensordaten über Flugkörper 2a, 2b, die sich im Überwachungsraum 5 befinden, erfasst. Anhand der erfassten Sensordaten der Sensorsysteme 4 der Sensor-Knoten 3a, 3b bestimmen in einem zweiten Verfahrensschritt 200 die Sensor-Knoten 3a, 3b und/oder der Verarbeitungsknoten 8 eine Position, eine Lage, eine Ausrichtung und/oder einen Bewegungsvektor des oder der Flugkörper 2a, 2b.

Anschließend wird in einem dritten Verfahrensschritt 300 überprüft, ob die Position und/oder die Bewegung des jeweiligen erkannten Flugkörpers 2a, 2b der aktuellen Positionen eventueller freundlicher Flugkörper, die hier nicht dargestellt sind, entspricht. Dies ist ein optionaler Verfahrensschritt, der beispielsweise entfallen kann, wenn sich keine freundliche Drohnen im Überwachungsraum 5 befinden. Wenn die erkannten Flugkörper 2a, 2b freundliche Flugkörper sind, dann werden die Schritte 100 und 200 wiederholt. Wenn dies nicht der Fall ist, wird oder werden in einem vierten Verfahrensschritt 400 auf Grundlage der Sensordaten bzw. der durch die Sensorfusion generierten Informationen ein oder beide Effektor-Knoten 6a, 6b basierend auf der bestimmten Position, der bestimmten Lage, der bestimmten Ausrichtung und/oder des bestimmten Bewegungsvektors des jeweiligen Flugkörpers 2a, 2b ausgewählt und aktiviert. Gleichzeitig können eventuell nicht benötigte Effektor-Knoten 6a, 6b abgewählt bzw. deaktiviert werden.

Nach der Aktivierung wird bzw. werden der oder die ausgewählten und aktivierten Effektor-Knoten 6a, 6b in einem fünften Verfahrensschritt 500 angesteuert, so dass der erkannte und ausgewählte, feindliche Flugkörper 2a, 2b neutralisiert wird. Je nach Ausgestaltung der Effektor-Knoten 6a, 6b bzw. der Abwehrsysteme 7 kann die Neutralisierung eine Abwehr, eine Beschädigung, eine Störung und/oder eine Zerstörung des im Überwachungsraum 5 erkannten Flugkörpers 2a, 2b umfassen. Mithin wird ein oder werden beide Effektor-Knoten 6a, 6b durch das Netzwerk mit Verteidigungsmaßnahmen beauftragt, indem der Verarbeitungsknoten 8 Positionsinformationen und den erkannten Bewegungsvektor an die Effektor-Knoten 6a, 6b übermittelt sowie einen Schussbefehl oder eine Schussfreigabe übermittelt.

Das System kann Switches und/oder Router umfassen, die dazu eingerichtet sind, auch bei einem sehr großen Netzwerk aus einer Vielzahl von Sensor-Knoten, Effektor-Knoten und/oder Verarbeitungsknoten Sensor- und Zielinformationen nur lokal weiterzuleiten, sodass das Netzwerk nicht durch jede Nachricht, die an jeden Knoten weitergeleitet wird, überlastet wird. Um dies zu realisieren, kann jeder der genannten Knoten 3a, 3b, 6a, 6b, 8 ein zugehöriges Ortungs-Modul 9 aufweisen. Jeder Knoten 3a, 3b, 6a, 6b, 8 veröffentlicht innerhalb des Netzwerks bspw. mittels SOME-IP seine Eigenschaften, spezifische Fähigkeiten und seine genaue Position. Außerdem wird netzwerkweit eine globale Zeit verteilt.

Diese Informationen werden genutzt, um eine optimale Zuordnung von Sensor-Knoten und Effektor-Knoten zu Servern zu erreichen, so dass ein Server jeweils eine Gruppe von Sensor-Knoten und Effektor-Knoten verwalten kann, die sich räumlich von ihrer Reichweite her überdecken und von der Netzwerkverbindung her möglichst verzögerungsfrei angesteuert werden können. Einzelne Sensor-Knoten können dabei von mehreren Servern abonniert werden und einzelne Effektor-Knoten können ebenso von mehreren Servern angesprochen bzw. gesteuert werden. Alle Knoten, die im Netzwerk aktiv sind, können in definierten Abständen Nachrichten versenden, um dem Netzwerk ihre andauernde Bereitschaft zu signalisieren. Ebenso können Knoten, die regulär deaktiviert werden, entsprechende Deaktivierungsnachrichten versenden. Diese Informationen können genutzt werden, um Ausfälle zu registrieren und eine Neuorganisation des Systems auszulösen. Weiterhin kann dadurch der aktuelle Status des Abwehrsystems an ein Kommandozentrum gemeldet werden, und lokale Kräfte können das System nötigenfalls durch Aufstellen weiterer Knoten ergänzen oder verstärken.

Wenn ein Server bzw. der Verarbeitungsknoten 8 Sensordaten der Sensor-Knoten 3a, 3b empfängt, führt er die genannte Sensorfusion durch, identifiziert auf Grundlage der Sensordaten bzw. Information der Sensorfusion Bedrohungen und weist schließlich einem oder mehreren Effektor-Knoten 3a, 3b bzw. Abwehrsystemen 7 im effektiven und relevanten Kampfbereich Maßnahmen zur Bekämpfung der Bedrohung zu. Dies ist unter den zuvor gewählten Begriffen "auswählen", "aktivieren", "abwählen" und "deaktivieren" zu verstehen. Dadurch kann das Luftabwehrsystem 1 schnell und effizient arbeiten und es müssen nicht erst alle Knoten 3a, 3b, 6a, 6b, 8 des Systems die bereitgestellten Informationen empfangen und verarbeiten.

Nach dem fünften Verfahrensschritt 500 und der damit einhergehenden Neutralisierung des jeweiligen Flugkörpers 2a, 2b können entweder die Schritte 400 und 500 wiederholt werden, wenn ein weiterer, bereits erkannter Flugkörper 2a, 2b zu neutralisieren ist, oder das erfindungsgemäße Verfahren zur Abwehr von Flugkörpern 2a, 2b wird neu initiiert und ausgehend vom ersten Verfahrensschritt 100 erneut ausgeführt, um eine permanente und durchgängige Überwachung des dreidimensionalen Überwachungsraumes 5 zu gewährleisten.

Das Luftabwehrsystem 1 umfasst ferner ein Gateway 10, das vorliegend nur mit dem Verarbeitungsknoten 8 signalübertragend verbunden ist. Denkbar ist, dass das Gateway 10 als separater Knoten ebenso wie alle anderen Knoten über das genannte Kommunikationsprotokoll mit anderen Knoten des Luftabwehrsystems 1 signalübertragend verbunden oder verbindbar ist. Das Gateway 10 ist hier zur Übermittelung von Daten des Verarbeitungsknotens 8 an eine externe Empfangseinrichtung 11, beispielsweise eine Kommandozentrale, eingerichtet. Das Gateway 10 fungiert somit als Signalschnittstelle zu externen Einrichtungen und Vorrichtungen.

Ein derartiges Luftabwehrsystem 1 kann eine effektive Lösung zum Schutz von bspw. Truppen, Einrichtungen und Wohngebieten vor Drohnenbedrohungen sein, die kostengünstig realisiert und einfach installiert werden kann.

### Bezugszeichenliste

- 1: Luftabwehrsystem
- 2a,2b: Flugkörper
- 3a, 3b: Sensor-Knoten
- 4: Sensorsystem
- 5: Überwachungsraum
- 6a, 6b: Effektor-Knoten
- 7: Abwehrsystem
- 8: Verarbeitungsknoten
- 9: Ortungs-Modul
- 10: Gateway
- 11: Externe Empfangseinrichtung
- 12: Schussvorrichtung
- 13: Munition
- 14: Halterung

- 100: Verfahrensschritt
- 200: Verfahrensschritt
- 300: Verfahrensschritt
- 400: Verfahrensschritt
- 500: Verfahrensschritt

## Patentansprüche

1. Luftabwehrsystem (1) zur Abwehr von Flugkörpern (2a, 2b), insbesondere von Drohnen, umfassend
- wenigstens einen Sensor-Knoten (3a, 3b), wobei der wenigstens eine Sensor-Knoten (3a, 3b) mindestens ein Sensorsystem (4) zur Abtastung eines Überwachungsraums (5) und zur Erfassung von im Überwachungsraum (5) befindlichen Flugkörpern (2a, 2b) aufweist;
- wenigstens einen Effektor-Knoten (6a, 6b), wobei der wenigstens eine Effektor-Knoten (6a, 6b) mindestens ein Abwehrsystem (7) zur Neutralisierung von Flugkörpern (2a, 2b) aufweist; und
- wenigstens einen Verarbeitungsknoten (8), wobei der wenigstens eine Verarbeitungsknoten (8) dazu eingerichtet ist, Sensordaten des wenigstens einen Sensor-Knotens (3a, 3b) zu empfangen und auf Grundlage der Sensordaten den wenigstens einen Effektor-Knoten (6a, 6b) so zu steuern, dass der erkannte Flugkörper (2a, 2b) im Überwachungsraum (5) neutralisiert wird;
wobei die Knoten (3a, 3b, 6a, 6b, 8) modulare und separat handhabbare Knoten (3a, 3b, 6a, 6b, 8) sind, die miteinander signalübertragend verbindbar oder verbunden sind.

2. Luftabwehrsystem (1) nach Anspruch 1, **dadurch gekennzeichnet, dass** der wenigstens eine Verarbeitungsknoten (8) mit mehreren Sensor-Knoten (3a, 3b) und mehreren Effektor-Knoten (6a, 6b) signalübertragend verbunden ist, wobei der wenigstens eine Verarbeitungsknoten (8) dazu eingerichtet ist, auf Grundlage von Sensordaten wenigstens eines der Sensorsysteme (4) der Sensor-Knoten (3a, 3b) auszuwählen und zu aktivieren und die übrigen Sensorsysteme (4) zu deaktivieren, sowie wenigstens ein Abwehrsystem (7) der Effektor-Knoten (6a, 6b) auszuwählen und zur Neutralisierung des erkannten Flugkörpers (2a, 2b) zu steuern.

3. Luftabwehrsystem (1) nach Anspruch 1 oder Anspruch 2, **dadurch gekennzeichnet, dass** die Knoten (3a, 3b, 6a, 6b, 8) mittels eines dienstorientierten Protokolls signalübertragend verbindbar oder verbunden sind.

4. Luftabwehrsystem (1) nach einem der vorhergehenden Ansprüche, **dadurch gekennzeichnet, dass** der wenigstens eine Verarbeitungsknoten (8) dazu eingerichtet ist, auf Grundlage der erfassten Sensordaten eine Position, eine Lage, eine Ausrichtung und/oder einen Bewegungsvektor des erkannten Flugkörpers (2a, 2b) zu bestimmen und das wenigstens eine Abwehrsystem (7) des jeweiligen Effektor-Knotens (6a, 6b) basierend auf der bestimmten Position, der bestimmten Lage, der bestimmten Ausrichtung und/oder des bestimmten Bewegungsvektors des Flugkörpers (2a, 2b) zu steuern.

5. Luftabwehrsystem (1) nach einem der vorhergehenden Ansprüche, **dadurch gekennzeichnet, dass** der wenigstens eine Sensor-Knoten (3a, 3b), der wenigstens eine Verarbeitungsknoten (8) und/oder der wenigstens eine Effektor-Knoten (6a, 6b) ein Ortungs-Modul (9) umfasst.

6. Luftabwehrsystem (1) nach einem der vorhergehenden Ansprüche, ferner umfassend wenigstens ein Gateway (10) zur Übermittelung von Daten des wenigstens einen Sensor-Knotens (3a, 3b), des wenigstens einen Verarbeitungsknotens (8) und/oder des wenigstens einen Effektor-Knotens (6a, 6b) an eine externe Empfangseinrichtung (11).

7. Luftabwehrsystem (1) nach einem der vorhergehenden Ansprüche, **dadurch gekennzeichnet, dass** das mindestens eine Sensorsystem (4) ein bildgebender Sensor, ein Infrarot-Sensor, ein Radarsensor, ein LIDAR-Sensor, ein LADAR-Sensor, ein akustischer Sensor und/oder ein Sensor zum Erfassen einer elektromagnetischen Signatur des Flugkörpers (2a, 2b) ist oder umfasst.

8. Luftabwehrsystem (1) nach einem der vorhergehenden Ansprüche, **dadurch gekennzeichnet, dass** das mindestens eine Abwehrsystem (7) eine auf einer um eine horizontale Achse und/oder eine vertikale Achse verschwenkbare Schussvorrichtung (12) umfasst.

9. Luftabwehrsystem (1) nach Anspruch 8, **dadurch gekennzeichnet, dass** das mindestens eine Abwehrsystem (7) eine projektilbasierte Abschussvorrichtung umfasst.

10. Luftabwehrsystem (1) nach einem der vorhergehenden Ansprüche, **dadurch gekennzeichnet, dass** Munition (13) des mindestens einen Abwehrsystems (7) dazu eingerichtet ist, sich nach dem Abfeuern auf den im Überwachungsraum (5) befindlichen Flugkörper (2a, 2b) zeitabhängig zu fragmentieren.

11. Verfahren zum Abwehren von Flugkörpern (2a, 2b), insbesondere von Drohnen, umfassend die Schritte:
- Bereitstellen eines Luftabwehrsystems (1), aufweisend
- wenigstens einen Sensor-Knoten (3a, 3b), wobei der wenigstens eine Sensor-Knoten (3a, 3b) mindestens ein Sensorsystem (4) zur Abtastung eines Überwachungsraums (5) und zur Erfassung von im Überwachungsraum (5) befindlichen Flugkörpern (2a, 2b) aufweist;
- wenigstens einen Effektor-Knoten (6a, 6b), wobei der wenigstens eine Effektor-Knoten (6a, 6b) mindestens ein Abwehrsystem (7) zur Neutralisierung von Flugkörpern (2a, 2b) aufweist; und
- wenigstens einen Verarbeitungsknoten (8),
wobei die Knoten (3a, 3b, 6a, 6b, 8) modulare und separat handhabbare Knoten (3a, 3b, 6a, 6b, 8) sind, die miteinander signalübertragend verbindbar oder verbunden sind, und
wobei der wenigstens eine Verarbeitungsknotens (8) die Sensordaten des wenigstens einen Sensor-Knotens (3a, 3b) empfängt und auf Grundlage der Sensordaten den wenigstens einen Effektor-Knoten (6a, 6b) so steuert, dass der erkannte Flugkörper (2a, 2b) im Überwachungsraum (5) neutralisiert wird.

12. Verfahren nach Anspruch 11, **dadurch gekennzeichnet, dass** der wenigstens eine Verarbeitungsknoten (8) mit mehreren Sensor-Knoten (3a, 3b) und mehreren Effektor-Knoten (6a, 6b) signalübertragend verbunden ist, wobei der wenigstens eine Verarbeitungsknoten (8) auf Grundlage von Sensordaten wenigstens ein Sensorsystem (4) der Sensor-Knoten (3a, 3b) auswählt und aktiviert und die übrigen Sensorsysteme (4) deaktiviert, und wobei wenigstens ein Abwehrsystem (7) der Effektor-Knoten (6a, 6b) ausgewählt und zur Neutralisierung des erkannten Flugkörpers (2a, 2b) gesteuert wird.

13. Verfahren nach Anspruch 11 oder Anspruch 12, **dadurch gekennzeichnet, dass** der wenigstens eine Verarbeitungsknoten (8) auf Grundlage der Sensordaten eine Position, eine Lage, eine Ausrichtung und/oder einen Bewegungsvektor des erkannten Flugkörpers (2a, 2b) bestimmt und den wenigstens einen Effektor-Knoten (6a, 6b) basierend auf der bestimmten Position, der bestimmten Lage, der bestimmten Ausrichtung und/oder des bestimmten Bewegungsvektors des Flugkörpers (2a, 2b) steuert.

14. Verfahren nach einem der Ansprüche 11 bis 13, **dadurch gekennzeichnet, dass** der wenigstens eine Verarbeitungsknoten (8) eine Sensorfusion ausführt.
